# FASCICULE DE BREVET EUROPEEN

(11) **EP 0 942 125 B1**
(45) Date de publication et mention de la délivrance du brevet: **22.01.2003**
(21) Numéro de dépôt: 99400504.9
(22) Date de dépôt: 02.03.1999
(51) Int. Cl.: E05B 17/20

(54) **Serrure à canon avec dispositif de sécurité anti-tronçonnage**
Zylinderschloss mit Sicherheitsvorrichtung gegen Schneiden
Cylinder lock with safety device against cutting off

(30) Priorité: 10.03.1998 FR 9802895
(43) Date de publication de la demande: 15.09.1999
(73) Titulaire: Serrures Muel, 94350 Villiers-sur-Marne (FR)
(72) Inventeur: Muel, James Guy, 94420 Le Plessis Trévise (FR)
(74) Mandataire: Casalonga, Axel

(56) Documents cités:
- EP-A- 0 590 726
- DE-B- 2 644 312
- FR-A- 2 564 884
- FR-A- 2 590 533
- FR-A- 2 703 392

## Description

La présente invention se rapport à une serrure à canon tournant comprenant un coffre renfermant le mécanisme de la serrure, un canon tournant faisant saillie sur le coffre vers le côté extérieur pour l'actionnement du mécanisme à l'aide d'une clé, et un protecteur de canon relié au coffre et entourant le canon latéralement et à son extrémité frontale extérieure, en laissant dégagée une entrée de clé, voir par exemple FR 2 703 392 A.

Lorsqu'une telle serrure est posée de l'intérieur en applique sur une porte, le canon dépasse plus ou moins la face extérieure de la porte, en fonction de l'épaisseur de cette dernière. Si ce dépassement est trop important, il est possible de tronçonner le canon et son protecteur par exemple à l'aide d'une machine portative type meuleuse équipée d'un disque abrasif. Après tronçonnage, il est possible de retirer vers l'extérieur la sûreté du canon pour avoir accès au mécanisme de la serrure.

La présente invention vise une serrure à canon tournant équipée d'un dispositif de sécurité qui bloque la serrure en position de fermeture en cas de tronçonnage du protecteur de canon.

La serrure à canon tournant objet de l'invention comprend un tube mobile en translation entre la surface latérale du canon et le protecteur de canon, un ressort éjecteur sollicitant ledit tube en direction de l'extrémité frontale extérieure du canon, et des moyens coopérant avec ledit tube et avec le mécanisme de la serrure de manière à bloquer cette dernière en position de fermeture lors du déplacement dudit tube vers le côté extérieur, sous l'action dudit ressort, après tronçonnage du protecteur de canon.

Lesdits moyens coopérant avec le tube et avec le mécanisme de la serrure peuvent avantageusement comprendre un levier monté pivotant autour d'un axe parallèle à l'axe du canon, levier dont une première extrémité coopère avec le tube et dont la seconde extrémité comporte une dent de blocage bloquant la serrure lors du déplacement du tube après tronçonnage du protecteur de canon.

De préférence, un ressort de blocage sollicite le levier dans le sens de blocage.

Suivant un mode de réalisation préféré, lesdits moyens comprennent, en outre, un pion monté mobile en translation parallèlement à l'axe du canon dans une pièce intérieure fixe de la serrure, une extrémité dudit pion étant appliqué contre l'extrémité intérieure dudit tube par le ressort éjecteur, tandis que l'autre extrémité traverse ladite pièce intérieure fixe et coopère avec la première extrémité du levier pour maintenir ce dernier hors de la position de blocage.

Ledit pion peut avantageusement comprendre un axe traversant la pièce fixe de la serrure et une tête portant contre le tube, le ressort éjecteur étant intercalé entre ladite tête et la pièce fixe de la serrure.

Pour améliorer encore la sécurité, le tube peut être avantageusement divisé en deux tronçons maintenus à distance axiale l'un de l'autre par un ergot.

De préférence, le tronçon de tube tourné vers le côté extérieur comporte un rebord intérieur.

Ce tronçon de tube tourné vers le côté extérieur peut avantageusement être réalisé sous la forme d'un culot en métal dur, par exemple en carbure.

Bien que l'invention soit applicable également à des serrures à protecteur de canon fixe, elle trouve une application particulièrement avantageuse sur des serrures à protecteur de canon mobile en rotation.

En se référant aux dessins schématiques annexés, on va décrire ci-après plus en détail un mode de réalisation illustratif et non limitatif d'une serrure conforme à l'invention.

Sur les dessins :
la figure 1 est une vue de dessous, partiellement en coupe, d'une serrure conforme à l'invention ;
la figure 2 est une vue extérieure, partiellement en coupe suivant II-II suivant de la figure 1 ;
la figure 3 représente les différents éléments du dispositif de sécurité de la serrure suivant les figures 1 et 2.

La serrure à cylindre ou canon tournant telle qu'illustrée par les figures 1 et 2 est une serrure à pose en applique, dont le mécanisme est enfermé dans un coffre 1. On reconnaît en particulier la têtière 2 qui fait saillie sur le coffre 1 vers le côté extérieur, c'est-à-dire vers la porte non représentée sur laquelle la serrure est montée en applique, depuis le côté intérieur, ainsi que la tôle 3 amovible par laquelle le coffre 1 est fermé du côté extérieur. Le mécanisme de la serrure est destiné à actionner un pêne 4.

La serrure comprend un canon intérieur 5 et un canon extérieur 6, le premier faisant saillie sur le coffre 1 vers le côté intérieur et l'autre vers le côté extérieur. Le canon extérieur 6 est entouré d'un protecteur de canon 7 relié au coffre 1 et entourant le canon extérieur 6 latéralement et à son extrémité frontale extérieure, grâce à un rebord intérieur 8 qui délimite l'entrée de clé 10.

Dans l'exemple de réalisation représenté, le protecteur de canon 7 est tournant.

La paroi latérale 9 et le rebord 8 du protecteur de canon 7 entourent le canon 6 radialement et axialement à distance.

Une pièce 11 en forme de tronçon de tube à rebord intérieur est intercalée, avec mobilité axiale et angulaire, dans la zone d'extrémité libre du canon 6, entre ce dernier et le protecteur 7, à la fois au niveau de la paroi latérale 9 et du rebord 8 du protecteur 7.

Par ailleurs, un tronçon de tube 12 est intercalé avec mobilité axiale et angulaire entre le canon 6 et la paroi latérale 9 du protecteur 7, jusque dans le coffre 1, le tronçon 12 étant maintenu à distance axiale du tronçon 11 par un ergot 13 plat emboîté dans une échancrure 14 ménagée dans le tronçon 12 à son extrémité tournée vers le tronçon 11 (voir figure 3).

Le tronçon 12 est poussé en direction du tronçon 11 lui-même poussé contre le rebord 8 du protecteur 9, par un pion 15 qui comprend une tête 16 à profil en L et un axe 17 monté mobile en translation dans une platine de montage 18 (foncet) de la serrure, un ressort de compression 19 enfilé sur l'axe 15 étant intercalé entre la tête 16 et la platine 18. C'est donc ce ressort 19 qui, en agissant sur la tête 16 du pion 15, pousse les deux tronçons de tube 12 et 11 contre le rebord intérieur 8 du protecteur 7 du canon extérieur 6.

Un levier 20 est monté pivotant autour d'un axe 21 parallèle à l'axe du canon 6 entre la platine 18 et la face intérieure du coffre 1, en dessous de la queue 22 du pêne 4. Le levier 20 comprend un bras de levier 23 long et un bras de levier 24 court. Le bras de levier 23 long est en appui contre l'axe 17 du pion 15, dépassant de la platine 18, et le bras de levier 24 court du fait de la présence de porte, à son extrémité libre, une dent 25 qui, tant que le bras 23 du levier 20 trouve en appui contre l'axe 17, est maintenu hors de contact d'avec la queue 22 du pêne 4. La queue 22 du pêne 4 comporte une encoche 26 disposée de telle manière que lorsque le pêne 4 se trouve en position de fermeture, l'encoche 26 soit située en regard de la dent 25 du levier 20.

Un ressort de torsion non représenté peut être prévu pour agir sur le levier 20 dans le sens indiqué par une flèche 27 sur la figure 2, c'est-à-dire le sens dans lequel le bras 23 du levier 20 est poussé contre l'axe 17 du pion 15 .

En cas de tentative de forcement de la serrure par tronçonnage de la partie du protecteur de canon 7 dépassant de la porte vers l'extérieur, par exemple en vue de l'arrachage du canon 6, dès que la butée constituée par le rebord 8 du protecteur 7 a été supprimée, le ressort 19 pousse vers l'extérieur et éjecte le tronçon de tube 12, l'ergot 13 et le tronçon de tube 11. L'axe 17 du pion 15 également éjecté vers l'extérieur par le ressort 19 libère le levier 20 qui pivote dans le sens de la flèche 27, de sorte que sa dent 25 pénètre dans l'encoche 26 de la queue 22 du pêne 4 et bloque ce dernier en position de fermeture.

La serrure se trouve ainsi condamnée en position de fermeture.

Il convient de remarquer que le mode de réalisation représenté et décrit n'a été donné qu'à titre d'exemple illustratif et non limitatif et que de nombreuses modifications et variantes sont possibles dans le cas de l'invention.

Ainsi, les deux tronçons de tube 11 et 12, au lieu d'être séparés par l'ergot 13, pourraient également être réalisés d'une seule pièce. Toutefois, le vide entre les deux tronçons de tube 11 et 12, du fait de la présence de l'ergot 13 qui maintient les deux tronçons de tube à distance, assure un fonctionnement plus fiable, aucun bavure métallique produite lors du tronçonnage ne pouvant perturber le bon fonctionnement du système.

Le levier 20 et le pion 15 peuvent être remplacés par des moyens équivalents assumant les mêmes fonctions que ces éléments.

Le tronçon de tube 11 en forme de culot peut être avantageusement réalisé en métal dur, de préférence en carbure.

L'invention est par ailleurs applicable indifféremment à tous types de serrures à canon tournant, par exemple à pompe ou à goupilles.

Bien entendu, l'invention est également applicable à des serrures à un seul canon tournant.

## Revendications

1. Serrure à canon tournant comprenant un coffre renfermant le mécanisme de la serrure, un canon tournant faisant saillie sur le coffre vers le côté extérieur, pour l'actionnement du mécanisme à l'aide d'une clé, et un protecteur de canon relié au coffre et entourant le canon latéralement et à son extrémité frontale extérieure, en laissant dégagée une entrée de clé, **caractérisée par le fait qu'**elle comprend, en outre, un tube (11, 12) monté mobile en translation axiale entre la surface latérale du canon (6) et le protecteur de canon (7), un ressort éjecteur (19) sollicitant ledit tube en direction de l'extrémité frontale extérieure du canon, et des moyens (15, 20) coopérant avec le tube et avec le mécanisme de la serrure de manière à bloquer cette dernière en position de fermeture lors du déplacement du tube vers le côté extérieur, sous l'action du ressort éjecteur, après tronçonnage du protecteur de canon.

2. Serrure suivant la revendication 1, **caractérisée par le fait que** lesdits moyens comprennent un levier (20) monté pivotant autour d'un axe (21) parallèle à l'axe du canon (6), levier dont une première extrémité (23) coopère avec le tube (6) et dont la seconde extrémité (24) comporte une dent de blocage (25).

3. Serrure suivant la revendication 2, **caractérisée par le fait que** la dent de blocage (25) du levier (21) coopère avec une encoche (26) de la queue (22) du pêne (4).

4. Serrure suivant la revendication 2 ou 3, **caractérisée par le fait qu'**elle comprend un ressort de blocage sollicitant ledit levier (20) dans le sens de blocage.

5. Serrure suivant l'une quelconque des revendications 2 à 4, **caractérisée par le fait que** lesdits moyens comprennent en outre un pion (15) monté mobile en translation parallèlement à l'axe du canon dans une platine (18) intérieure fixe de la serrure, une extrémité dudit pion étant appliquée contre l'extrémité intérieure du tube (11, 12) par le ressort éjecteur (19) portant contre ladite platine fixe (18) et son autre extrémité traversant ladite platine (18) fixe pour coopérer avec la première extrémité (23) du levier (20) pour maintenir la dent (25) de ce dernier hors de la position de blocage.

6. Serrure suivant la revendication 5, **caractérisée par le fait que** le pion (15) comprend un axe (17) traversant ladite platine (18) et une tête (16) portant contre ledit tube (12) et servant d'appui au ressort éjecteur (19).

7. Serrure suivant l'une quelconque des revendications précédentes, **caractérisée par le fait que** ledit tube est divisé en deux tronçons (11, 12) maintenus à distance axiale l'un de l'autre par un ergot (13).

8. Serrure suivant la revendication 7, **caractérisée par le fait que** le tronçon de tube (11) tourné vers le côté extérieur comprend un rebord intérieur.

9. Serrure suivant la revendication 8, **caractérisée par le fait que** le tronçon de tube (11) tourné vers le côté extérieur est constitué par un culot en métal dur, par exemple en carbure.

10. Serrure suivant l'une quelconque des revendications précédentes, **caractérisée par le fait que** le protecteur de canon (7) est monté mobile en rotation dans le coffre (3) de la serrure.

## Patentansprüche

1. Zylinderschloss mit einem den Schlossmechanismus einschließenden Schlosskasten, einem auf der Außenseite des Schlosskastens vorragenden Drehzylinder zur Betätigung des Mechanismus mit Hilfe eines Schlüssels und einem Zylinderschutzelement, das an dem Schlosskasten befestigt ist und den Zylinder seitlich sowie an seiner nach außen weisenden Stirnseite unter Freilassung eines Schlüssellochs umschließt, **dadurch gekennzeichnet, dass** es außerdem ein zwischen der Seitenfläche des Zylinders (6) und dem Zylinderschutzelement (7) axial verschiebliches Rohr (11,12), eine das Rohr in Richtung auf die außen liegende Stirnseite des Zylinders hin drückende Auswurffeder (19) und Mittel (15,20) aufweist, die mit dem Rohr und dem Schlossmechanismus derart zusammenwirken, dass dieser bei einer im Anschluss an ein Abschneiden des Zylinderschutzelements unter der Einwirkung der Auswurffeder erfolgenden Verstellung des Rohres nach außen zu in der Schließstellung verriegelt wird.

2. Schloss nach Anspruch 1, **dadurch gekennzeichnet, dass** die genannten Mittel einen um eine zu der Achse des Zylinders (6) parallele Achse (21) schwenkbar gelagerten Hebel (20) aufweisen, wobei ein erstes Ende (23) des Hebels mit dem Rohr (6) zusammenwirkt und das zweite Ende (24) einen Verriegelungszahn (25) trägt.

3. Schloss nach Anspruch 2, **dadurch gekennzeichnet, dass** der Verriegelungszahn (25) des Hebels (20) mit einer Aussparung (26) des Schiebers (22) des Riegels (4) zusammenwirkt.

4. Schloss nach Anspruch 2 oder 3, **dadurch gekennzeichnet, dass** es eine den Hebel (20) im Verriegelungssinne vorspannende Verriegelungsfeder aufweist.

5. Schloss nach einem der Ansprüche 2 bis 4, **dadurch gekennzeichnet, dass** die genannten Mittel außerdem ein an einer innenliegenden ortsfesten Platine (18) parallel zur Achse des Zylinders axial bewegliches Druckstück (15) aufweisen, wobei ein Ende des Druckstücks durch die gegen die ortsfest Platine (18) abgestützte Auswurffeder (19) gegen das innenliegende Ende des Rohres (11, 12) in Anlage gehalten ist und dessen anderes Ende durch die feststehende Platine (18) ragt und mit dem ersten Ende (23) des Hebels (20) zusammenwirkt, um dessen Zahn (25) außerhalb der Verriegelungsstellung zu halten.

6. Schloss nach Anspruch 5, **dadurch gekennzeichnet, dass** das Druckstück (15) eine die Platine (18) durchquerende Achse (17) und einen Kopf (16) aufweist, der an dem Rohr (12) anliegt und als Widerlager der Auswurffeder (19) dient.

7. Schloss nach einem der vorhergehenden Ansprüche, **dadurch gekennzeichnet, dass** das Rohr in zwei Rohrstücke (11, 12) unterteilt ist, die durch eine Lasche (13) im axialen Abstand voneinander gehalten sind.

8. Schloss nach Anspruch 7, **dadurch gekennzeichnet, dass** das zu der Außenseite hin weisende Rohrstück (11) einen nach innen umgebogenen Rand aufweist.

9. Schloss nach Anspruch 8, **dadurch gekennzeichnet, dass** das nach außen weisende Rohrstück (11) durch eine Hülse (Sockel) aus Hartmetall, bspw. einem Karbid gebildet ist.

10. Schloss nach einem der vorhergehenden Ansprüche, **dadurch gekennzeichnet, dass** das Zylinderschutzelement (7) an dem Schlosskasten (3) drehbar gelagert ist.

## Claims

1. Rotary cylinder lock comprising a case containing the lock mechanism, a rotary barrel protruding from the case on the outside, to actuate the mechanism using a key, and a barrel protector connected to the case and surrounding the barrel laterally and at its outer frontal end, leaving a keyhole clear, **characterized in that** it further comprises a tube (11, 12) mounted so that it can be moved in axial translation between the lateral surface of the barrel (6) and the barrel protector (7), an ejector spring (19) urging the said tube towards the outer frontal end of the barrel, and means (15, 20) collaborating with the tube and with the lock mechanism to immobilize the latter in the locked position when the tube is displaced towards the outside, under the action of the ejector spring, when the barrel protector has been cut off.

2. Lock according to Claim 1, **characterized in that** the said means comprise a lever (20) mounted to pivot about an axle (21) parallel to the axis of the barrel (6), a first end (23) of which lever collaborates with the tube (6) and the second end (24) of which lever has a locking tooth (25).

3. Lock according to Claim 2, **characterized in that** the locking tooth (25) of the lever (21) collaborates with a notch (26) in the shank (22) of the locking bolt (4).

4. Lock according to Claim 2 or 3, **characterized in that** it comprises a locking spring urging the said lever (20) in the locking direction.

5. Lock according to any one of Claims 2 to 4, **characterized in that** the said means further comprise a peg (15) mounted so that it can be moved in translation parallel to the axis of the barrel in a fixed internal mounting plate (18) of the lock, one end of the said peg being pressed against the inner end of the tube (11, 12) by the ejector spring (19) bearing against the said fixed mounting plate (18) and its other end passing through the said fixed mounting plate (18) to collaborate with the first end (23) of the lever (20) to keep the tooth (25) of the latter out of the locked position.

6. Lock according to Claim 5, **characterized in that** the peg (15) comprises a pin (17) passing through the said mounting plate (18) and a head (16) bearing against the said tube (12) and serving as a support for the ejector spring (19).

7. Lock according to any one of the preceding claims, **characterized in that** the said tube is split into two portions (11, 12) held an axial distance apart by a lug (13).

8. Lock according to Claim 7, **characterized in that** the portion of tube (11) facing towards the outside comprises an internal rim.

9. Lock according to Claim 8, **characterized in that** the portion of tube (11) facing towards the outside consists of a hard metal socket made for example of carbide.

10. Lock according to any one of the preceding claims, **characterized in that** the barrel protector (7) is mounted so that it can be moved in rotation in the case (3) of the lock.
